# EUROPÄISCHE PATENTSCHRIFT

(11) **EP 1 761 442 B1**
(45) Veröffentlichungstag und Bekanntmachung des Hinweises auf die Patenterteilung: **10.09.2008**
(21) Anmeldenummer: 05756974.1
(22) Anmeldetag: 02.06.2005
(51) Int. Cl.: B65D 83/14, B65D 83/16, B05C 17/005

(54) **ORTSCHAUMDOSE**
IN-SITU FOAM CAN
RECIPIENT DE MOUSSE PRODUITE IN SITU

(30) Priorität: 11.06.2004 DE 102004028379
(43) Veröffentlichungstag der Anmeldung: 14.03.2007
(73) Patentinhaber: RPM Ireland IP Ltd., Dublin 2 (IE)
(72) Erfinder: VAN HERK, Eldert, Jan, 5221 LW s'Hertogenbosch (NL)
(74) Vertreter: Müller, Enno
(86) Internationale Anmeldenummer: PCT/EP2005/052535
(87) Internationale Veröffentlichungsnummer: WO 2005/120987

(56) Entgegenhaltungen:
- FR-A- 2 764 774
- US-A- 6 022 504
- US-A1- 2005 029 314
- PATENT ABSTRACTS OF JAPAN Bd. 2003, Nr. 12, 5. Dezember 2003 (2003-12-05) -& JP 2004 323113 A (L'OREAL SA), 18. November 2004 (2004-11-18)

## Beschreibung

Die Erfindung betrifft zunächst eine Ortschaumdose mit einem Ausgaberohr, wobei das Ausgaberohr eine Länge, die mindestens dem Zehnfachen des freien Eintrittsdurchmessers im Anschluss an das Ausgabeventil der Ortschaumdose entspricht, und eine Austrittsöffnung mit einem Austrittsdurchmesser aufweist, wobei über die Länge des Ausgaberohrs eine Reduzierung des freien Querschnitts ausgebildet ist.

Derartige Dosen beinhalten sogenannten Ortschaum oder auch Bauschaum in ein- oder zweikomponentiger Bevorratung. Solche Schäume finden insbesondere Anwendung im Bausektor, so bspw. bei der Montage von Türen- und Fensterrahmen und darüber hinaus auch zum Füllen von Fugen. Die unter Druck stehenden Ortschaumdosen weisen ein Ausgabeventil auf, welches unmittelbar mit einem Ausgaberohr versehen werden kann. Bekannt sind auch Lösungen, bei welchen auf das bevorzugt als Kippventil ausgebildete Ventil der Ortschaumdose ein Anschlussteil für ein Ausgaberohr aufgesetzt wird. Durch Kippverlagerung des Ventils entweder über das Anschlussteil oder direkt über das Ausgaberohr, welches in diesem Fall mit einem Hebelfortsatz versehen ist, wird die aufzuschäumende Flüssigkeit durch das Ausgaberohr geführt, zum Austritt desselben, wobei weiter hiernach der erreichte Ortschaum weiter aufquillt.

Aus der US 6,022,504 A ist eine Ausgabevorrichtung mit Ausgaberohr zur Ausgabe eines Dichtmittels bzw. Klebstoffes bekannt. Das Ausgaberohr weist einen Abschnitt mit sich kontinuierlich verjüngendem Durchmesser auf.

Ausgehend von dem zunächst genannten Stand der Technik stellt sich der Erfindung die Aufgabe, eine Ortschaumdose mit einem Ausgaberohr anzugeben, welche hinsichtlich des sich durch die aufschäumende Flüssigkeit ergebenden Schaumvolumens vorteilhaft ausgestaltet ist.

Diese Aufgabe ist beim Gegenstand des Anspruches 1 gelöst, wobei darauf abgestellt ist, dass der freie Querschnitt des Ausgaberohres sich über eine Länge, die dem Zweifachen oder mehr des Eintrittsdurchmessers entspricht, kontinuierlich verjüngt. Zufolge dieser erfindungsgemäßen Ausgestaltung des Ausgaberohrs ist eine Schaumvolumenvergrößerung von 5% und mehr, so von 6, 7, 9, 10, 12 oder auch 15% und mehr erreichbar. Diese deutliche Schaummengenvergrößerung bei gleicher Austrittsmenge der bevorrateten, aufzuschäumenden Flüssigkeit gegenüber einer Ausgabe durch ein herkömmliches, keinen Abschnitt mit kontinuierlich sich verjüngendem Querschnitt aufweisenden Ausgaberohr, ist durch die kontinuierliche Verjüngung des Ausgaberohrquerschnittes über eine Länge erreicht, welche Länge mindestens dem Zweifachen des Eintrittsdurchmessers des Ausgaberohres entspricht. Mit Eintrittsdurchmesser ist hierbei der Durchmesser bezeichnet, welcher im direkten Anschluss an das Ausgabeventil der Ortschaumdose bzw. direkt im Anschluss an ein das Ausgaberohr aufnehmenden Anschlussteil bzw. mit geringfügigem Abstand zu dem Ausgabeventil bzw. zu dem Anschlussteil vorliegt Von diesem Eintrittsdurchmesser ausgehend verjüngt sich der Ausgaberohrquerschnitt über die Länge des Ausgaberohres kontinuierlich, d. h. nicht stufenartig. Diese kontinuierliche Verjüngung des Innendurchmessers des Ausgaberohres geht bevorzugt einher mit einer entsprechenden kontinuierlichen Verjüngung des Ausgaberohr-Außendurchmessers, was entsprechend über die Länge des Ausgaberohres eine gleichbleibende Materialstärke desselben zur Folge haben kann. Dementsprechend ist das Ausgaberohr auch unter Verwendung entsprechender Materialien, insbesondere unter Verwendung eines Kunststoffmaterials flexibel einstellbar, so weiter pipettenartig ausgeformt. Alternativ kann der Außendurchmesser des Ausgaberohres bei über die Länge kontinuierlicher Verjüngung des Innendurchmessers gleichbleibend ausgebildet sein. Entsprechend ist zur Verjüngung des Innendurchmessers hin eine Materialzunahme der Ausgaberohrwandung zu verzeichnen. Da für die gewünschte Schaumvolumenvergrößerung gegenüber den Ausgabemengen bei herkömmlichen Ausgaberohren die kontinuierliche Verjüngung des Ausgaberohr-Innendurchmessers über die Länge des Ausgaberohres maßgeblich ist, ist die Gestaltung des Außendurchmessers im Hinblick auf diese Schaumvolumenvergrößerung unmaßgeblich. Eine Schaumvolumenvergrößerung ist sowohl bei ein- als auch bei zweikomponentigen Schäumen erreicht, so weiter auch bei bspw. mit Graphit versetzten Expandaten. Die Gegenstände der weiteren Ansprüche sind nachstehend in Bezug zu dem Gegenstand des Anspruches 1 erläutert, können aber auch in ihrer unabhängigen Formulierung von Bedeutung sein. So erweist es sich hinsichtlich der Schaumvolumenvergrößerung weiterhin als besonders vorteilhaft, wenn der freie Querschnitt sich über eine Länge bis hin zum Vierzigfachen des freien Eintrittsdurchmessers erstreckt. So kann eine Länge des sich kontinuierlich verjüngenden freien Querschnitts ausgehend von einem Eintrittsdurchmesser von bspw. 5 mm von etwa 80 mm vorgesehen sein. Der freie Querschnitt verjüngt sich bevorzugt auf 80 bis 20% des Eintrittsdurchmessers, so weiter auf 70,60 oder bevorzugt 50%. Bei einem beispielhaften Eintrittsdurchmesser von 5 mm ergibt sich bevorzugt ein verjüngter Austrittsdurchmesser von 2,5 mm. Dieser Austrittsdurchmesser entspricht weiter bevorzugt dem Enddurchmesser des Abschnitts mit sich verjüngendem Querschnitt. Dementsprechend schließt sich an den sich kontinuierlich verjüngenden Abschnitt des Ausgaberohres kein weiterer Abschnitt mit gleichbleibendem Querschnitt oder wiederum vergrößertem Querschnitt an. Der Abschnitt mit sich verjüngendem Querschnitt weist bevorzugt eine Länge von 6 cm oder mehr auf, so bspw. eine Länge von 7, 8, 10, 15 oder auch 20 cm. Dieser Abschnitt mit sich verjüngendem Querschnitt kann eine Länge von bis zu 30 cm aufweisen, wobei hinsichtlich der Länge Maße im ganzzahligen Bereich zwischen 5 und 30 cm und darüber hinaus auch im einstelligen Nachkommabereich zwischen zwei ganzzahligen Werten denkbar sind.

Die Erfindung betrifft des Weiteren ein Verfahren zur Ausbringung von Ortschaum aus einer Ortschaumdose, wobei die austretende, aufschäumende Flüssigkeit durch ein Ausgaberohr geführt wird. Um ein Verfahren der in Rede stehenden Art weiter zu verbessern wird vorgeschlagen, dass unter Verwendung eines Ortschaumdose wie vorstehend beschrieben das Ausgaberohr zur Vergrößerung des sich ergebenden Schaumvolumens einen Abschnitt mit sich kontinuierlich verjüngendem Querschnitt aufweist, wobei die Länge und die Verjüngung des Abschnittes so gewählt ist, dass das sich ergebende Schaumvolumen um 5% oder mehr vergrößert wird gegenüber einer Durchleitung durch ein Ausgaberohr ohne Abschnitt mit sich kontinuierlich verjüngendem Abschnitt. Bevorzugt erstreckt sich hierbei der freie Querschnitt über eine Länge vom Zweifachen bis hin zum Vierzigfachen des freien Eintrittsdurchmessers des Ausgaberohres im Anschluss an ein Ausgabeventil der Ortschaumdose, wobei weiter der freie Querschnitt sich auf 80 bis 20% des Eintrittsdurchmessers verjüngt. Der Abschnitt mit sich verjüngendem Querschnitt weist hierbei bevorzugt eine Länge von 6 cm bis hin zu 30 cm auf. Durch das erfindungsgemäße Verfahren ist eine Schaumvolumenvergrößerung von 5% und mehr, so bis hin zu 30% zu einem Schaumvolumen bei üblichen Ausgaberohren mit über die Länge nahezu gleichbleibendem Querschnitt erreicht.

Nachstehend ist die Erfindung anhand der beigefügten Zeichnungen, welche lediglich ein Ausführungsbeispiel darstellen, näher erläutert. Es zeigt
- Fig.1: in perspektivischer Darstellung eine Ortschaumdose mit einem Ausgabeventil und auf diesem aufgesetztem Anschlussteil für ein erfindungsgemäßes Ausgaberohr;
- Fig. 2: das erfindungsgemäße Ausgaberohr und das Anschlussteil zum Anschluss des Ausgaberohres an das Ausgabeventil der Ortschaumdose in perspektivischer Explosionsdarstellung;
- Fig. 3: eine der Fig. 2 entsprechende perspektivische Darstellung, jedoch nach Anordnung des Ausgaberohres an dem Anschlussteil;
- Fig. 4: den Längsschnitt durch das Anschlussteil und das Ausgaberohr.

Dargestellt und beschrieben ist zunächst mit Bezug zu Fig.1 eine Ortschaumdose 1 mit einem nicht näher dargestellten Ausgabeventil in Form eines Kippventils im Bereich einer Stirnseite der Ortschaumdose 1, auf welchem Ausgabeventil 2 ein Anschlussteil 3 zur Ausgabe des Ortschaumes angeordnet ist.

Das Anschlussteil 3 ist bevorzugt in Form eines Kunststoffspritzteiles ausgebildet und weiter bevorzugt mit dem Ausgabeventil lösbar schraubverbunden.

Das Anschlussteil 3 setzt sich im Wesentlichen zusammen aus einem Betätigungs-Hebelfortsatz 4 und einem Ausgaberohr 5, welch letzteres je nach Ausbildung des Anschlussteiles 3 - wie auch in den Zeichnungen dargestellt - auch als gesondertes Teil, insbesondere Weichkunststoffteil vorliegen kann, das steck- oder schraubverbindbar mit dem Anschlussteil 3 ist.

Über den Hebelfortsatz 4 ist unter Kippverlagerung des Ausgabeteils 3 das Ausgabeventil 2 öffenbar, wonach das in der Dose 1 bevorratete flüssige Medium über das Ausgaberohr 5 zum Ausschäumen etwaiger Fugen oder dergleichen austreten kann. Das Ausgaberohr 5 besitzt einen Anschlussabschnitt 5' ggf. mit einem Innengewinde zur Festlegung auf einen, ein Außengewinde aufweisenden Anschlusszapfen 3' des Anschlussteils 3, wobei weiter das Ausgaberohr 5 im Anschluss an den Anschlussabschnitt 5' einen inneren Eintrittsdruckmesser e aufweist, von welchem an beginnend sich das Ausgaberohr 5 in Richtung auf das freie Ende desselben hin kontinuierlich verjüngt bis zu einem endseitigen Austrittsdurchmesser a, welcher etwa 50% des Eintrittsdurchmessers e entspricht. Der Eintrittsdurchmesser e entspricht etwa dem halben Durchmesser im Anschlussabschnitt 5'. Die Länge, über die das Ausgaberohr 5 kontinuierlich sich verjüngend, d. h. ohne Stufenabschnitte sich verjüngend ausgebildet ist, ist in der Darstellung in Fig. 4 mit dem Bezugszeichen 1 versehen, wobei in dem dargestellten Ausführungsbeispiel bei einem Eintrittsdurchmesser e von etwa 5 mm eine kontinuierliche Verjüngung über eine Ausgaberohrabschnittslänge 1 von ca. 60 mm ein Austrittsdurchmesser a von ca. 2,5 mm erreicht wird. Dieser Austrittsdurchmesser a entspricht dem Enddurchmesser des Abschnittes 6 des sich über die Länge 1 verjüngenden Querschnitts des Ausgaberohres 5. Es schließt demnach an den kontinuierlich sich verjüngenden Abschnitt kein weiterer Abschnitt an.

Wie weiter aus den Darstellungen zu erkennen, verjüngt sich auch der Außendurchmesser entsprechend dem Innendurchmesser im Bereich des Abschnittes 6, zufolge dessen über die gesamte Länge 1 des Abschnittes 6 die Materialstärke des Ausgaberohres 5 gleichbleibend gebildet ist.

Hierdurch bedingt und bedingt durch die Materialwahl, insbesondere die Wahl eines Weichkunststoffmaterials ist besonders der kontinuierlich sich im Querschnitt verjüngende Abschnitt 6 flexibel ausgestaltet, so bspw. zur Biegeanpassung des Abschnittes 6 an die örtlichen Gegebenheiten.

Durch die gewählte Ausgestaltung des Ausgaberohres 5, insbesondere des Abschnittes 6 des Ausgaberohres 5 ist gegenüber üblichen Ausgaberohren ohne Abschnitt mit sich kontinuierlich verjüngendem Abschnitt eine Schaumvolumenvergrößerung von 5% und mehr, so bspw. von 15% erreicht, dies bei gleicher Ausgabemenge der aufschäumenden Flüssigkeit.

Diese Schaumvolumenvergrößerung kann sowohl bei ein- als auch bei zweikomponentigen Ortschäumen erreicht werden.

Nachfolgend sind weiter anhand eines Beispiels Vergleichsdaten aufgeführt, zur Erläuterung der Schaumvolumenvergrößerung bei einem erfindungsgemäßen Ausgaberohr im Vergleich zu einem Ausgaberohr herkömmlicher Art.

### Beispiel

### aufzuschäumendes Material: PUR

Bei einem erfindungsgemäßen Ausgaberohr mit
Länge 1 des Abschnitts 6 : 80 mm
Eintritts-Durchmesser: 5 mm
Austritts-Durchmesser: 2 mm
ist eine sich ergebende Schaumvolumenvergrößerung von 15% erreicht gegenüber
einem üblichen Ausgaberohr mit
freie Röhrchenlänge : 180 mm
und gleichbleibendem Durchmesser von 5mm über die gesamte Länge.

## Patentansprüche

1. Ortschaumdose (1) mit einem Ausgaberohr (5), wobei das Ausgaberohr (5) eine Länge, die mindestens dem Zehnfachen des freien Eintritts durchmessers (e) im Anschluss an das Ausgabeventil (2) der Ortschaumdose (1) entspricht, und eine Austrittsöffnung mit einem Austrittsdurchmesser (a) aufweist, wobei über die Länge des Ausgaberohres (5) eine Reduzierung des freien Querschnitts ausgebildet ist, **dadurch gekennzeichnet, dass** der freie Querschnitt sich über eine Länge (1), die dem Zweifachen oder mehr des Eintrittsdurchmessers (e) entspricht, kontinuierlich verjüngt.

2. Ortschaumdose nach Anspruch 1, **dadurch gekennzeichnet, dass** der freie Querschnitt sich über eine Länge (1) bis hin zum Vierzigfachen des freien Eintrittsdurchmessers (e) erstreckt.

3. Ortschaumdose nach einem der vorhergehenden Ansprüche, **dadurch gekennzeichnet, dass** der freie Querschnitt sich auf 80 bis 20% des Eintrittsdurchmessers (e) verjüngt.

4. Ortschaumdose nach einem der vorhergehenden Ansprüche, **dadurch gekennzeichnet, dass** der Austrittsdurchmesser (a) dem Enddurchmesser des Abschnitts (6) mit sich verjüngendem Querschnitt entspricht.

5. Ortschaumdose nach einem der vorhergehenden Ansprüche, **dadurch gekennzeichnet, dass** der Abschnitt (6) mit sich verjüngendem Querschnitt eine Länge (1) von 6 cm oder mehr aufweist.

6. Ortschaumdose nach Anspruch 5, **dadurch gekennzeichnet, dass** der Abschnitt (6) mit sich verjüngendem Querschnitt eine Länge (1) von bis zu 30 cm aufweist.

7. Verfahren zur Ausbringung von Ortschaum aus einer Ortschaumdose (1) gemäß einem der Ansprüche 1 bis 6, **dadurch gekennzeichnet, dass** das Ausgaberohr (5) zur Vergrößerung des sich ergebenden Schaumvolumens einen Abschnitt (6) mit sich kontinuierlich verjüngendem Querschnitt aufweist, wobei die Länge und die Verjüngung des Abschnittes (6) so gewählt ist, dass das sich ergebende Schaumvolumen um 5% oder mehr vergrößert wird gegenüber einer Durchleitung durch ein Ausgaberohr ohne Abschnitt mit sich kontinuierlich verjüngendem Abschnitt.

## Claims

1. In-situ foam can (1) having a dispensing tube (5), wherein the dispensing tube (5) has a length which corresponds at least to ten times the free inlet diameter (e) following the dispensing valve (2) of the in-situ foam can (1), and an outlet opening having an outlet diameter (a), wherein the free cross-section is reduced over the length of the dispensing tube (5), **characterised in that** the free cross-section tapers continuously over a length (1), which corresponds to twice the inlet diameter (e) or more.

2. In-situ foam can according to claim 1, **characterised in that** the free cross-section extends over a length (1) up to forty times the free inlet diameter (e).

3. In-situ foam can according to one of the preceding claims, **characterised in that** the free cross-section tapers on 80 to 20% of the inlet diameter (e).

4. In-situ foam can according to one of the preceding claims, **characterised in that** the outlet diameter (a) corresponds to the end diameter of section (6) with tapering cross-section.

5. In-situ foam can according to one of the preceding claims, **characterised in that** section (6) with tapering cross-section has a length (1) of 6 cm or more.

6. In-situ foam can according to claim 5, **characterised in that** section (6) with tapering cross-section has a length (1) of up to 30 cm.

7. Process for discharging in-situ foam from an in-situ foam can (1) according to one of claims 1 to 6, **characterised in that** the dispensing tube (5) has a section (6) with continuously tapering cross-section to increase the resulting foam volume, wherein the length and the taper of section (6) is selected so that the resulting foam volume is increased by 5% or more with respect to conduction through a dispensing tube without section with continuously tapering section.

## Revendications

1. Récipient de mousse produite in situ (1) avec un tube distributeur (5), le tube distributeur (5) présentant une longueur qui correspond au moins à dix fois le diamètre d'entrée libre (e) du raccord à la soupape de distribution (2) du récipient de mousse produite in situ (1) et une ouverture de sortie avec un diamètre de sortie (a), la section libre se réduisant sur la longueur du tube distributeur (5), **caractérisé en ce que** la section libre se rétrécit continuellement sur une longueur (L) qui correspond au double ou plus du diamètre d'entrée (e).

2. Récipient de mousse produite in situ selon la revendication 1, **caractérisé en ce que** la section libre s'étend sur une longueur (L) faisant jusqu'à quarante fois le diamètre d'entrée libre (e).

3. Récipient de mousse produite in situ selon l'une des revendications précédentes, **caractérisé en ce que** la section libre se rétrécit jusqu'à ne représenter que de 80 à 20 % du diamètre d'entrée (e).

4. Récipient de mousse produite in situ selon l'une des revendications précédentes, **caractérisé en ce que** le diamètre de sortie (a) correspond au diamètre d'extrémité de la partie (6) à section se rétrécissant.

5. Récipient de mousse produite in situ selon l'une des revendications précédentes, **caractérisé en ce que** la partie (6) à section se rétrécissant présente une longueur (1) de 6 cm ou plus.

6. Récipient de mousse produite in situ selon la revendication 5, **caractérisé en ce que** la partie (6) à section se rétrécissant présente une longueur (L) allant jusqu'à 30 cm.

7. Procédé pour expulser de la mousse produite in situ d'un récipient de mousse produite in situ (1) selon l'une des revendications 1 à 6, **caractérisé en ce que** le tube distributeur (5) présente pour accroître le volume de mousse en résultant une partie (6) à section se rétrécissant continuellement, la longueur et le rétrécissement de la partie (6) étant choisis de telle manière que le volume de mousse en résultant soit accru de 5 % ou plus par rapport à un passage à travers un tube distributeur sans partie à section se rétrécissant continuellement.
